# EUROPÄISCHE PATENTSCHRIFT

(11) **EP 0 279 246 B1**
(45) Veröffentlichungstag und Bekanntmachung des Hinweises auf die Patenterteilung: **26.06.1991**
(21) Anmeldenummer: 88101247.0
(22) Anmeldetag: 28.01.1988
(51) Int. Cl.: A47F 5/01, A47F 1/18, A47B 96/02

(54) **Warenträger zur Lagerung und Präsentation von Backformen und sonstigen Verkaufsgegenständen**
Goods support for storing and displaying cake tins or other vending objects
Support de marchandises pour le stockage et la présentation de moules à pâtisserie ou autres articles de vente

(30) Priorität: 20.02.1987 DE 8702579 U
(43) Veröffentlichungstag der Anmeldung: 24.08.1988
(73) Patentinhaber: W.F. KAISER U. CO. GMBH, D-5408 Nassau/Lahn (DE)
(72) Erfinder: Schimpf, Walter, D-5428 Hunzel (DE); Sondermann, Karl Ferdinand, D-6254 Elz (DE)
(74) Vertreter: Vollbach, Hans, Dipl.-Ing.

(56) Entgegenhaltungen:
- DE-A- 1 529 699
- DE-U- 8 531 703
- FR-A- 2 451 730
- GB-A- 496 990
- US-A- 2 681 262
- US-A- 4 516 682

## Beschreibung

Die Erfindung betrifft einen Warenträger, insbesondere für Verkaufsregale, zur Lagerung und Präsentation von ineinander stapelbaren Waren, wie vor allem Backformen, mit einem, vorzugsweise nach vorn geneigten Tragboden für die Waren.

Es ist üblich, die zum Verkauf angebotenen Waren, häufig gestapelt, in Verkaufsregalen unterzubringen, die zumeist mit horizontalen Regalböden versehen sind, gelegentlich aber auch schräggestellte, nach vorn geneigte Regalböden aufweisen. Um den zur Verfügung stehenden Raum zu nutzen, werden die Regalböden möglichst dicht übereinander angeordnet. Dies geht zu Lasten der Übersichtlichkeit der Warenpräsentation und führt außerdem dazu, daß in den hinteren, nicht einsehbaren Bereichen der Regalböden Ware als Ladenhüter zurückbleibt, oder aber leergeräumte Regalfächer, die außerhalb des Blickfeldes liegen, über längere Zeit hinweg nicht mit neuer Ware aufgefüllt werden.

Insbesondere großteilige und sperrige Verkaufsgegenstände, wie Backformen u.dgl., lassen sich in den herkömmlichen Verkaufsregalen nur schlecht mit guter Raumausnutzung unterbringen und für den Kunden im Sortiment übersichtlich präsentieren. Durch das DE-U-85 31 703.9 ist ein Warenträger bzw. ein Verkaufsregal zur Lagerung und Präsentation von Backformen bekannt geworden, bei dem die Regalböden eine solche Tiefe haben, daß auf ihnen hintereinander mehrere gleichartige Backformen oder Backformen-Stapel Aufnahme finden. Dabei sind die Regalböden nach vorn geneigt und mit einer Gleitbeschichtung versehen, so daß die hinten auf den Regalböden befindlichen, von der Kundenseite her nicht sichtbaren Backformen oder Backformen-Stapel selbsttätig nach vorne in den Blick- und Zugriffsbereich nachrutschen, wenn die vorne auf den Regalböden gelagerten Backformen bzw. Backformen-Stapel dem Regal entnommen werden.

Es ist auch üblich, Warenträger an Lochwänden anzuschließen. Beispielsweise ist es aus der DE-A-15 29 699 bekannt, für die Aufnahme von kleinteiligen Waren wannenförmige Behälter zu verwenden, die sich nach dem Baukastenprinzip aus Grundelementen unterschiedlicher Längen und Formen zusammenstellen lassen, wobei zur Verbindung der Grundelemente U-förmige Bügel verwendet werden. Zur Sicherung der Wanne weisen die Bügel Stifte auf, die in die Löcher einer Lochplatte einfassen, welche von einer Konsole getragen wird. Die Konsole mit der darauf befestigten Wanne wird an einer vertikalen Lochwand angeschlossen.

Aufgabe der Erfindung ist es, einen Warenträger der eingangs genannten Art, der zur Lagerung und Präsentation von ineinander stapelbaren Waren, wie vor allem Backformen, bestimmt ist, so auszugestalten, daß er bei einfacher und preiswerter Ausführung eine übersichtlich geordnete Darbietung der Ware bzw. eines Warensortiments bei guter Ausnutzung des Lagerraumes und bei zugleich guter Anpassungsmöglichkeit an die jeweiligen Gegebenheiten gestattet, die vor allem aus der Art und den Abmessungen der Ware und/oder aus den jeweiligen räumlichen Verhältnissen innerhalb der Geschäftsräume resultieren. Dabei soll der erfindungsgemäße Warenträger vorteilhafterweise auch so ausgebildet sein, daß er, falls erwünscht, auch in Verkaufsregalen oder zum Aufbau von Verkaufsregalen als Regalboden verwendbar ist.

Die vorgenannte Aufgabe wird mit der Erfindung dadurch gelöst, daß der Tragboden als Lochboden mit einer Vielzahl über die Bodenfläche verteilt angeordneten Löchern ausgebildet ist, und daß am Tragboden mittels die Löcher durchfassender Befestigungsorgane Halteelemente angeschlossen bzw. anschließbar sind, die zumindest teilweise aus in ihrer Form und Größe den stapelbaren Waren angepaßten, etwa topf- oder muldenförmigen Einsteckhaltern bestehen, in die Warenstapel von oben einsteckbar sind.

Mit dem erfindungsgemäßen Warenträger wird die gestellte Aufgabe gelöst. An dem als Lochboden ausgebildeten Tragboden des Wärenträgers lassen sich mit Hilfe einfacher Befestigungsorgane topf- oder muldenförmige Einsteckhalter anschließen, die in ihrer Form und Größe der Stapelware bzw. den Backformen angepaßt sind und daher Backformen-Stapel aufnehmen und zuverlässig am Warenträger halten können. Dabei lassen sich am Lochboden Einsteckhalter der genannten Art wie auch gegebenenfalls sonstige Waren-Halteelemente unterschiedlicher Art und in unterschiedlichen räumlichen Zuordnungen zueinander anbringen, so daß eine den vorhandenen Lagerraum gut nutzende und leicht überschaubare Lagerung und Präsentation der Ware oder eines mehr- oder vielteiligen Warensortiments bei zugleich guter Zugriffsmöglichkeit erreichbar ist und außerdem eine einfache Anpassung des Warenträgers an die Art der jeweiligen Ware und/oder an die örtlichen Gegebenheiten innerhalb der Verkaufsräume möglich ist. Der erfindungsgemäße Warenträger läßt sich einfach und preiswert mit verhältnismäßig geringem Eigengewicht herstellen und zeichnet sich auch durch geringe Verschmutzungsanfälligkeit aus.

Der Tragboden des erfindungsgemäßen Warenträgers besteht vorteilhafterweise aus einer einfachen Lochplatte bzw. einem Lochblech aus Stahl oder Kunststoff, das zweckmäßig mit einfachen Rundlöchern versehen ist, obwohl die Löcher auch andere Formen haben können. Auch besteht die Möglichkeit, für den Tragboden des Warenträgers ein Drahtgewebe oder ein Drahtgitter mit sich kreuzenden Drähten zu verwenden. Die Löcher werden in diesem Fall durch die Gewebe-bzw. Gitteröffnungen gebildet. Wesentlich ist vor allem, daß die Löcher in dichten Lochreihen angeordnet sind und sich im wesentlichen über die gesamte Bodenfläche oder den größten Teil derselben verteilen, so daß sich am durchbrochenen Tragboden Halteelemente der genannten Art in unterschiedlicher Anzahl und in unterschiedlichen räumliclen Zuordnungen zueinander anbringen lassen, um Backformen oder sonstige ineinander stapelbare Waren unterschiedlicher Größen und/oder Gestaltungsformen in der jeweils gewünschten Gruppierung am Warenträger lagern zu können. Vorzugweise werden die topf- oder muldenförmigen Einsteckhalter leicht lösbar am Tragboden angeschlossen. Dies kann in einfacher Weise mittels Schrauben, daneben aber auch unter Verwendung von Steckern, Federclips, Klammern o.dgl. geschehen.

Bei einer bevorzugten Ausführungsform der Erfindung bestehen die am Lochboden festgelegten Einsteckhalter aus Original-Backformen, die am Boden mit Löchern für den Durchgriff der Befestigungsorgane, z.B. der Schrauben, versehen werden können. In den am Tragboden festgelegten Original-Backformen können dann gleichartige Backformen bzw. Stapel gleichrartiger Backformen als Verkaufsware abgesetzt werden.

Die Warenträger nach der Erfindung lassen sich in vorhandene Regale auf deren Regalböden stellen. In bevorzugter Ausführung wird die Anordnung aber so getroffen, daß die erfindungsgemäßen Warenträger die Regalböden ersetzen. Dabei lassen sich die Warenträger in weitgehend beliebiger Einzel- oder Gruppenanordnung verwenden, wobei in der Gruppenanordnung den Gesichtspunkten einer guten Ausnutzung des Lagerraumes und einer guten Übersichtlichkeit der gelagerten Ware weitgehend Rechnung getragen werden kann. Es versteht sich, daß der erfindungsgemäße Warenträger aber auch für sich allein verwendbar ist. Dabei kann er auf eine Unterlage abgestellt oder an einer Wand hängend befestigt werden.

In weiterer Ausgestaltung der Erfindung können als Halteelemente auch besondere Aufsatzstücke Verwendung finden, die mit mindestens einem oberhalb der Tragbodenebene befindlichen Warenhalter versehen oder bestückbar sind. Bei Backformen od.dgl. können auch diese Warenhalter aus Original-Backformen bestehen, die in diesem Fall an den Aufsatzstücken z.B. mit Hilfe der vorgenannten Befestigungsorgane in der gewünschten Lage befestigt werden. Mit Hilfe der konsolenartigen Aufsatzstücke lassen sich Waren bzw. Warenstapel im Abstand oberhalb des Tragbodens am Warenträger lagern. Es ist mithin möglich, am Warenträger Waren in unterschiedlichen Höhenlagen anzuordnen, wodurch sich eine besonders gute Raumausnutzung bei guter Übersichtlichkeit des Warensortiments und guter Zugriffsmöglichkeit zur Ware erreichen läßt. Die konsolenartigen Aufsatzstücke können ebenfalls von unterschiedlicher Ausbildung und Abmessung sein. Vorzugsweise weisen die Aufsatzstücke einen auf dem Tragboden abgestützten Schenkel und mindestens einen im Abstand darüberliegenden Schenkel auf, der den Tragschenkel für die erhöht abzulegende Ware bildet. Die beiden Schenkel bilden dabei zweckmäßig eine U-förmige Tragkonsole. Falls das Aufsatzstück mehrere Tragschenkel übereinander aufweist, kann es z.B. auch eine etwa E-förmige Gestalt erhalten.

Es empfiehlt sich, am Aufsatzstück in übereinanderliegenden Ebenen Löcher, vorzugsweise Lochreihen, für den Anschluß am Tragboden und für den Anschluß des Warenhalters vorzusehen. Dabei können die z.B. U-förmigen Aufsatzstücke auch aus Lochblech gefertigt sein, zweckmäßig einem Lochblech, wie es auch für den Tragboden verwendet wird, wodurch sich Fertigungsvereinfachungen bei jeweils richtigem Lochabstand am Tragboden und am Aufsatzstück ergeben.

In weiterer Ausgestaltung der Erfindung ist der gelochte Tragboden des Warenträgers an einem Drahtgestell befestigt, das zweckmäßig aus zwei im Seitenabstand zueinander angeordneten parallelen Stützrahmen besteht, die mit den Tragboden tragenden und mit der Bodenneigung geneigten Stützdrähten versehen sind. Es empfiehlt sich weiterhin, den erfindungsgemäßen Warenträger mit Anschlußgliedern für den Anschluß an einer Wand, insbesondere einer Regalwand, zu versehen. Dabei besteht die Regalwand vorzugsweise aus einer Lochwand, an der der erfindungsgemäße Warenträger mit Hilfe der aus Haken od.dgl. bestehenden Anschlußglieder freitragend anschließbar ist. Die Anschlußglieder werden zweckmäßig in Seitenrichtung verstellbar am Warenträger angeordnet, um sie auf unterschiedliche Lochabstände der Lochwand einstellen zu können.

Schließlich ist die Erfindung auf ein Verkaufsregal gerichtet, dessen Regalböden aus den erfindungsgemäßen Warenträgern bestehen. Wie erwähnt, wird hierbei die vertikale Regalwand zweckmäßig als Lochwand ausgebildet.

Weitere Ausgestaltungsmerkmale der Erfindung sind in den einzelnen Ansprüchen angegeben und ergeben sich aus der nachfolgenden Beschreibung der in der Zeichnung dargestellten Ausführungsbeispiele. In der Zeichnung zeigen:
Fig. 1 einen erfindungsgemäßen Warenträger in perspektivischer Darstellung und in Ansicht auf seinen geneigten Tragboden;
Fig. 2 den Warenträger nach Fig. 1 in Seitenansicht in Richtung des Pfeiles II der Fig. 1;
Fig. 3 ein einzelnes Befestigungsorgan zur Befestigung eines Halteelementes am Tragboden;
Fig. 4 in der Darstellung der Fig. 1 den Warenträger, bestückt mit verschiedenen Halteelementen für die Ablage der Ware (Backformen);
Fig. 5 einen Querschnitt nach Linie V-V der Fig. 4;
Fig. 6 und 7 in Seitenansicht und in Draufsicht ein einzelnes Aufsatzstück nach der Erfindung zur Verwendung bei dem erfindungsgemäßen Warenträger;
Fig. 8 in starker schematischer Vereinfachung ein erfindungsgemäßes Verkaufsregal mit mehreren übereinander angeordneten Warenträgern nach der Erfindung;
Fig. 9 ebenfalls in schematischer Vereinfachung einen erfindungsgemäßen Warenträger im Querschnitt.

Der in den Fig. 1 bis 7 gezeigte Warenträger 1 besteht aus einem Drahtgestell mit einem nach vorne geneigten Tragboden 2 für die Ware. Das Drahtgestell besteht aus im Seitenabstand zueinander angeordneten parallelen bzw. vertikalen Stützrahmen 3, die jeweils von einem etwa dreieckförmigen Drahtrahmen gebildet sind. Letztere weisen mit der Bodenneigung geneigte Stützdrähte 4 auf, mit denen der Tragboden 2 verbunden ist. Die Stützdrähte 4 sind über vertikale Stege 5 und 6 mit einem Fußdraht 7 zu dem Dreiecksrahmen verbunden. Je nach Länge des Tragbodens 2 können zwischen den endseitig am Tragboden angeordneten Stützrahmen 3 weitere Zwischenrahmen zur Zwischenunterstützung des Tragbodens vorgesehen werden. Am vorderen (unteren) Tragbodenrand befindet sich eine über die gesamte Länge des Warenträgers durchgehende Stirnleiste 8, die für Werbezwecke genutzt werden kann und an der sich produktbezogene Angaben, wie z.B. Preisangaben, anbringen lassen.

Der Tragboden 2 des dargestellten Warenträgers ist als Lochboden ausgebildet, der im wesentlichen über seine gesamte Bodenfläche in engem Abstand zueinander verteilt eine Vielzahl an Löchern 9 aufweist. Die Löcher 9 sind in sich zumindest angenähert über die gesamte Bodenlänge erstreckenden Lochreihen angeordnet und bilden eine Vielzahl an Befestigungsstellen für Halteelemente, die der Ablage und Halterung der Ware dienen. Bei dem dargestellten bevorzugten Ausführungsbeispiel besteht der Tragboden 2 aus einer Lochplatte aus Metallblech oder Kunststoff, die mit kleinen Rundlöchern versehen ist. Es versteht sich, daß die Form der Löcher aber auch von der kreisrunden Form abweichen kann und daß für den gelochten Tragboden auch andere Flächenelemente mit Durchbrechungen, wie z.B. Drahtgewebe oder Drahtgitter aus sich kreuzenden Drähten u.dgl., verwendet werden könnten.

Der in der Zeichnung dargestellte Warenträger dient zur Lagerung und Präsentation eines Backformen-Sortiments. Zur Halterung der verschiedenartigen Backformen dienen hierbei Einsteckhalter, für die vorzugsweise Original-Backformen verwendet werden und in denen sich demgemäß ein Stapel gleichartiger Backformen abstellen läßt. In den Fig. 1 und 2 ist als Halteelement bzw. Einsteckhalter 10 eine Original-Kastenform gezeigt, die an ihrem Boden zwei Löcher 11 aufweist, so daß sie mit Hilfe von Schrauben 12 am geneigten Tragboden 2 festgelegt werden kann. Die Schrauben 12 durchfassen die Löcher 11 und hiermit fluchtende Löcher 9 des gelochten Tragbodens 2. Mit 13 sind Muttern bezeichnet, die an der Unterseite des Tragbodens auf die Schrauben 12 aufgeschraubt werden, wodurch das Halteelement 10 in der Neigung des Tragbodens 2 festgelegt wird.

Es versteht sich, daß am Tragboden 2 eine mehr oder weniger große Anzahl solcher oder auch anderer Halteelemente 10 in unterschiedlicher räumlicher Zuordnung zueinander befestigt werden kann, da die Löcher 9 des Tragbodens 2 in engem Abstand zueinander angeordnet sind und sich praktisch über die gesamte Bodenfläche verteilen. In Fig. 4 sind verschiedenartige Halteelemente bzw. Einsteckhalter 10 und 14 bis 18 in fester Verschraubung mit dem geneigten Tragboden 2 gezeigt, die aus Original-Backformen eines Backformen-Sortiments bestehen. In die fest mit dem Tragboden 2 verbundenen, die Halteelemente bzw. Einsteckhalter bildenden Backformen 10 und 14 bis 18 lassen sich dann jeweils gleichartige Backformen in Backformen-Stapeln einsetzen und damit am geneigten Tragboden 2 lagern.

Anstelle der Schraubenverbindungen 12, 13 können für die Befestigung der Halteelemente bzw. Einsteckhalter 10 und 14 bis 18 auch andere Befestigungsorgane verwendet werden, z.B. Stecker, Federclips, Klammern od.dgl. In Fig. 3 ist ein Kunststoff-Stecker 19 gezeigt, der so geformt ist, daß er unter Zusammendrücken seiner beiden elastischen Schenkel durch die fluchtenden Löcher 11, 9 von oben gesteckt werden kann, wobei seine Schenkel mit den hakenförmigen Enden 20 sich beim Austritt aus den Löchern 9 ausspreizen und damit eine Riegelverbindung herstellen.

Am geneigten Tragboden 2 des Warenträgers 1 können bei Bedarf außerdem konsolenartige Aufsatzstücke befestigt werden, an denen sich ebenfalls Warenhalter (Halteelemente) für die Ablage von Backformen oder einer sonstigen Ware anschließen lassen. Wie vor allem die Fig. 6 und 7 zeigen, bestehen die Aufsatzstücke 21 aus etwa U-förmigen Tragkonsolen, deren beide etwa parallele Schenkel 22 und 23 über einen Steg 24 verbunden sind, der im Winkel X zur Vertikalen geneigt ist, wobei dieser Winkel dem Neigungswinkel des Tragbodens 2 entspricht und zweckmäßig etwa bei 20° liegt. Die beiden Schenkel 22 und 23 des Aufsatzstücks 21 weisen jeweils mindestens eine Lochreihe 21′ mit einem Lochabstand auf, der zweckmäßig demjenigen am Tragboden 2 entspricht.

In den Fig. 4 und 5 sind zwei U-förmige Aufsatzstücke 21 in Übereinanderanordnung gezeigt. Das untere Aufsatzstück 21 ist mit seinem unteren Schenkel 22, der in diesem Fall kürzer ist als sein oberer Schenkel 23, mittels Schrauben 12 oder sonstiger Befestigungsorgane der genannten Art am gelochten Tragboden 2 befestigt, während das obere Aufsatzstück 21 mit seinem unteren Schenkel 22 in entsprechender Weise am oberen Schenkel 23 des unteren Aufsatzstückes 21 festgelegt ist. Dadurch werden oberhalb des Tragbodens 2 zwei weitere Ablageetagen mit derselben Neigung nach vorne geschaffen. Wie insbesondere Fig. 5 zeigt, ist an den aufeinanderruhenden Schenkeln 22 und 23 der beiden U-förmigen Aufsatzstücke 21 als Halteelement bzw. Einsatzstück eine Original-Backform (Tortenboden-Form) 27′ mit Hilfe der Befestigungsorgane, z.B. der Schrauben 12, befestigt, die einen Stapel 25 gleichartiger Backformen aufnimmt. In dem darunter befindlichen, am Tragboden 2 befestigten Einsteckhalter 18 befindet sich entsprechend ein Backformen-Stapel 26. An dem oberen Schenkel 23 sind als Halteelemente bzw. Einsteckhalter 27,28 ebenfalls Original-Backformen mit Hilfe der genannten Befestigungsorgane 12 befestigt, die entsprechende Backformen-Stapel 29 und 30 aufnehmen.

Es versteht sich, daß es nicht unbedingt erforderlich ist, zwei U-förmige Aufsatzstücke 21 übereinander anzuordnen. Selbstverständlich lassen sich auch einzelne Aufsatzstücke der genannten Art am Tragboden 2 in beliebiger Lage befestigen.

Die Aufsatzstücke 21 können aus einfachen U-förmig gebogenen Blechen bestehen, in die die Löcher 21′ eingestanzt werden. Es besteht aber auch die Möglichkeit, die Aufsatzstücke 21 aus fertigen Lochblechen herzustellen, die zweckmäßig dem für den Tragboden 2 verwendeten Lochblech entsprechen und die in die gewünschte Form des Aufsatzstücks gebracht werden.

Der in den Fig. 1 bis 5 gezeigte Warenträger kann als Einzelelement verwendet werden und dabei auf einer Unterlage abgestellt oder an einer Wand befestigt werden. Er läßt sich auch in Verkaufsregale auf deren Regalböden abstellen. Andererseits kann der erfindungsgemäße Warenträger aber auch den Regalboden eines Verkaufsregals bilden. In Fig. 8 ist ein solches Verkaufsregal gezeigt. Es besteht aus einer vertikalen Regalwand 31, an der mehrere Warenträger 1 der erfindungsgemäßen Art in Übereinanderanordnung als Regalböden frei auskragend befestigt sind. Vorzugsweise besteht die Regalwand 31 aus einer Lochplatte mit einer Vielzahl an Löchern 32. Die einzelnen Warenträger 1 sind hierbei mit Anschlußgliedern für den Anschluß an der rückwärtigen Regalwand 31 versehen. Wie in Fig. 8 für den oberen Warenträger dargestellt ist, bestehen die Anschlußglieder 33 aus hakenförmigen Drahtgebilden, die jeweils an ihrem unteren Ende eine Öse 34 aufweisen, durch die eine Rahmenstrebe 35 hindurchfaßt. Die beiden seitlichen Stützrahmen 3 des Warenträgers 1 sind hierbei über die obere Rahmenstrebe 36 verbunden, wobei die Anschlußglieder 33 auf der unteren Rahmenstrebe 35 verschiebbar geführt sind. An den oberen Enden 37 weisen die Anschlußglieder 33 Hakenteile od.dgl. auf, die in Löcher 32 der Regalwand 31 einführbar sind, wodurch der Anschluß der Warenträger 1 an der Regalwand 31 hergestellt wird. Die verschiebliche Anordnung der Anschlußglieder 33 ermöglicht eine genaue Einstellung derselben auf die Löcher 32 der Regalwand 31.

Es versteht sich, daß die Anzahl und Anordnung der Warenträger 1 innerhalb eines Verkaufsregals unterschiedlich sein können und daß das Verkaufsregal auch mit Seitenwänden und/oder mit einem Regalfuß zur Abstützung am Boden versehen werden kann.

In Fig. 9 ist schematisch eine geänderte Ausführungsform eines Warenträgers gezeigt, dessen geneigter Tragboden 2 hier ebenfalls von einer Lochplatte gebildet ist, die am oberen Bodenrand 2′ zu einer senkrechten Rückwand 2˝ umgebogen ist, die demgemäß ebenfalls die Löcher 9 aufweist. Die Löcher 9 an der Rückwand 2˝ können zur Befestigung des Warenträgers 1 an einer Wand bzw. an der Rückwand 31 eines Regals genutzt werden. Dabei sind Schraubenbefestigungen ebenso möglich wie Befestigungen mit Hilfe von Steckern, Klammern, Haken u.dgl.

Der erfindungsgemäße Warenträger ist, wie erwähnt, bevorzugt für die Lagerung und Präsentation von Backformen verschiedener Art geeignet und bestimmt. Er ist aber auch zur Lagerung und Präsentation anderer Waren, vor allem solcher Waren geeignet, die, wie Backformen, sich aufgrund ihrer gemuldeten, topf- oder schüsselartigen Form ineinanderstapeln lassen. Hierbei können als Halteelemente bzw. als Einsteckhalter ebenfalls Original-Warenteile oder aber ihnen nachgebildete Halteelemente verwendet werden.

## Patentansprüche

1. Warenträger, insbesondere für Verkaufsregale, zur Lagerung und Präsentation von ineinander stapelbaren Waren, wie vor allem Backformen, mit einem, vorzugsweise nach vorne geneigten, Tragboden für die Waren, **dadurch** **gekennzeichnet**, daß der Tragboden (2) als Lochboden mit einer Vielzahl über die Bodenfläche verteilt angeordneten Löchern (9) ausgebildet ist, und daß am Tragboden (2) mittels die Löcher (9) durchfassender Befestigungsorgane (12, 19) Halteelemente (10, 14 bis 18, 21) angeschlossen bzw. anschließbar sind, die zumindest teilweise aus in ihrer Form und Größe den stapelbaren Waren angepaßten, etwa topf- oder muldenförmigen Einsteckhaltern bestehen, in die Warenstapel von oben einsteckbar sind.

2. Warenträger nach Anspruch 1, **dadurch gekennzeichnet**, daß der Tragboden (2) als Lochplatte ausgebildet ist, deren Löcher (9) vorzugsweise aus Rundlöchern bestehen.

3. Warenträger nach Anspruch 1, **dadurch gekennzeichnet**, daß der Tragboden (2) aus einem Drahtgewebe oder Drahtgitter mit sich kreuzenden Drähten besteht

4. Warenträger nach einem der Ansprüche 1 bis 3, **dadurch** **gekennzeichnet**, daß die Halteelemente (10, 14 bis 18, 21) mittels der Befestigungsorgane (12, 19) leicht lösbar am Tragboden (2) angeschlossen sind.

5. Warenträger nach einem der Ansprüche 1 bis 4, **dadurch** **gekennzeichnet**, daß die Befestigungsorgane (12, 19) aus Schrauben, Steckern, Federclips, Klammern od. dgl. bestehen.

6. Warenträger nach einem der Ansprüche 1 bis 5, **dadurch** **gekennzeichnet**, daß die am Tragboden (2) festgelegten Einsteckhalter (10, 14 bis 18) aus Original-Backformen bestehen.

7. Warenträger nach einen der Ansprüche 1 bis 6, **dadurch** **gekennzeichnet**, daß als Halteelement ein Aufsatzstück (21) vorgesehen ist, das mit mindestens einem oberhalb der Tragbodenebene befindlichen Warenhalter (27, 27′, 28) versehen bzw. bestückbar ist.

8. Warenträger nach Anspruch 7, **dadurch gekennzeichnet**, daß das Aufsatzstück (21) einen auf dem Tragboden (2) abgestützten Schenkel und mindestens einen im Abstand darüberliegenden Schenkel (23) mit dem Warenhalter aufweist.

9. Warenträger nach Anspruch 8, **dadurch gekennzeichnet**, daß das Aufsatzstück (21) als etwa U-förmige Tragkonsole ausgebildet ist.

10. Warenträger nach Anspruch 8 oder 10, **dadurch gekennzeichnet**, daß die U-Schenkel (22, 23) des Aufsatzstücks (21) entsprechend der Neigung des Tragbodens (2) geneigt sind.

11. Warenträger nach einem der Ansprüche 8 bis 10, **dadurch** **gekennzeichnet**, daß das Aufsatzstück (21) an seinen übereinanderliegenden Schenkeln (22, 23) Löcher, vorzugsweise Lochreihen (21′) für den Anschluß am Tragboden und für den Anschluß des Warenhalters aufweist.

12. Warenträger nach einem der Ansprüche 1 bis 11, **dadurch** **gekennzeichnet**, daß der gelochte Tragboden (2) an einem Drahtgestell befestigt ist.

13. Warenträger nach Anspruch 12, **dadurch gekennzeichnet**, daß das Drahtgestell aus im Seitenabstand zueinander angeordneten parallelen Stützrahmen (3) besteht, die mit den Tragboden (2) tragenden, mit der Bodenneigung geneigten Stützdrähten (4) versehen sind.

14. Warenträger nach Anspruch 12 oder 13, **dadurch gekennzeichnet**, daß am vorderen Tragbodenrand eine Stirnleiste (8) angeordnet ist.

15. Warenträger nach einem der Ansprüche 1 bis 14, **dadurch** **gekennzeichnet**, daß er mit Anschlußgliedern (33) für den Anschluß an einer Wand, vorzugsweise einer Regalwand (31), versehen ist.

16. Warenträger nach Anspruch 15, **dadurch gekennzeichnet**, daß die Anschlußglieder (33) mit an einer als Lochwand ausgebildeten Regalwand (21) anschließbaren Haken (37) od.dgl. versehen sind.

17. Warenträger nach Anspruch 15 oder 16, **dadurch gekennzeichnet**, daß die Anschlußglieder (33) in Seitenrichtung verstellbar am Warenträger (1) angeordnet sind.

18. Warenträger nach Anspruch 17, **dadurch** **gekennzeichnet**, daß die Anschlußglieder (33) mit Ösen (34) an einer rückwärtigen Rahmenstrebe (35) des Warenträgers geführt sind.

19. Warenträger nach einem der Ansprüche 1 bis 18, **dadurch** **gekennzeichnet**, daß er den Regalboden eines mehrbödigen Regals bildet, dessen Regalwand vorzugsweise als Lochwand ausgebildet ist.

20. Warenträger nach einem der Ansprüche 7 bis 11, **dadurch** **gekennzeichnet**, daß das Aufsatzstück (21) aus einem Lochblech besteht, das dem Lochblech des Tragbodens (2) entspricht.

21. Warenträger nach einem der Ansprüche 1 bis 20, **dadurch** **gekennzeichnet**, daß das den Tragboden (2) bildende Lochblech zugleich eine Rückwand (2") des Warenträgers bildet.

## Claims

1. Goods support more particularly for sales display shelving for the storage and display of goods that can be stacked inside one another, most notably baking tins, and having a preferably forward-sloping supporting floor for the goods,
characterised in that the supporting floor (2) is a perforated floor with a large number of holes (9) distributed over the floor surface, and that retaining members (10, 14 to 18, 21) are connected or connectable to the supporting floor (2) by means of attachment elements (12, 19) which pass through the holes (9), at least some of said retaining members consisting of substantially pan-shaped or trough-shaped push-in holders adapted in shape and size to the stackable goods and into which stacks of goods can be inserted from above.

2. Goods support according to claim 1, characterised in that the supporting floor (2) is a perforated plate whose holes (9) are preferably circular.

3. Goods support according to claim 1, characterised in that the supporting floor (2) consists of a wire mesh or wire grid with crossing wires.

4. Goods support according to one of claims 1 to 3, characterised in that the retaining members (10, 14 to 18, 21) are connected to the supporting floor (2) in readily detachable manner by means of the attachment elements (12, 19).

5. Goods support according to one of claims 1 to 4, characterised in that the attachment elements (12, 19) consist of screws, plugs, spring clips, clamps or the like.

6. Goods support according to one of claims 1 to 5, characterised in that the push-in holders (10, 14 to 18) located on the supporting floor (2) consist of real baking tins.

7. Goods support according to one of claims 1 to 6, characterised in that as a retaining member a push-on piece (21) is provided which is, or can be, equipped with at least one goods holder (27, 27′, 28) situated above the level of the supporting floor.

8. Goods support according to claim 7, characterised in that the push-on piece (21) incorporates a bracket which rests on the supporting floor (2) and at least one bracket (23) spaced thereabove with the goods holder.

9. Goods support according to claim 8, characterised in that the push-on piece (21) is a substantially U-shaped supporting bracket.

10. Goods support according to claim 8 or 9, characterised in that the U-brackets (22, 23) of the push-on piece (21) are inclined at the same angle as the supporting floor (2).

11. Goods support according to one of claims 8 to 10, characterised in that on its brackets (22, 23) positioned on top of one another, the push-on piece (21) incorporates holes, preferably rows of holes (21′) for connection to the supporting floor and for connecting the goods holder.

12. Goods support according to one of claims 1 to 11, characterised in that the perforated supporting floor (2) is fastened to a wire frame.

13. Goods support according to claim 12, characterised in that the wire frame consists of parallel supporting frames (3) spaced horizontally apart from one another, which are provided with support wires (4) which carry the supporting floor (2) and are inclined at the same angle as the floor.

14. Goods support according to claim 12 or 13, characterised in that an edging strip (8) is disposed on the front edge of the supporting floor (8).

15. Goods support according to one of claims 1 to 14, characterised in that it is provided with connection members (33) for connection to a wall, preferably a shelving wall (31).

16. Goods support according to claim 15, characterised in that the connection members (33) are provided with hooks (37) or the like which can be attached to a shelving wall (21) in the form of a perforated wall.

17. Goods support according to claim 15 or 16, characterised in that the connection members (33) are disposed on the goods support (1) so as to be horizontally adjustable.

18. Goods support according to claim 17, characterised in that the connection members (33) are set with eyelets (34) on a rear frame strut (35) of the goods support.

19. Goods support according to one of claims 1 to 18, characterised in that it forms the shelf floor of a multi-floor shelf whose shelving wall is preferably a perforated wall.

20. Goods support according to one of claims 7 to 11, characterised in that the push-on piece (21) consists of a perforated plate matching the perforated plate of the supporting floor (2).

21. Goods support according to one of claims 1 to 20, characterised in that the perforated plate forming the supporting floor (2) simultaneously forms a rear wall (2") of the goods support.

## Revendications

1. Dispositif de support pour marchandises, notamment pour des rayonnages formant présentoirs, pour le rangement et la présentation de marchandises pouvant être empilées les unes dans les autres, par exemple essentiellement pour des moules à pâtisserie, comportant un fond de support de préférence incliné vers l'avant, pour les marchandises, caractérisé en ce que le fond de support (2) est agencé sous la forme d'un fond perforé comportant une multiplicité de trous (9) répartis sur la surface du fond, et qu'au fond de support (2) sont ou peuvent être raccordés, au moyen d'organes de fixation (12, 19) traversant les trous (9), des éléments de retenue (10, 14 à 18, 21), qui sont constitués au moins en partie par des éléments de retenue à enfichage, dont la forme et les dimensions sont adaptées aux marchandises empilables et sont réalisés en forme de pots ou d'auges et dans lesquels des piles de marchandises peuvent être insérées à partir du haut.

2. Dispositif de support pour marchandises selon la revendication 1, caractérisé en ce que le fond de support (2) est réalisé sous la forme d'une plaque perforée, dont les trous (9) sont constitués de préférence par des trous circulaires.

3. Dispositif de support pour marchandises selon la revendication 1, caractérisé en ce que le fond de support (2) est constitué par un treillage métallique ou une grille métallique comportant des fils croisés.

4. Dispositif de support pour marchandises selon l'une des revendications 1 à 3, caractérisé en ce que les éléments de retenue (10, 14 à 18, 21) sont raccordés, de manière à être aisément amovibles, au moyen des organes de fixation (12, 19) sur le fond de support (2).

5. Dispositif de support pour marchandises selon l'une des revendications 1 à 4, caractérisé en ce que les organes de fixation (12, 19) sont constitués par des vis, des dispositifs de raccordement à enfichage, des clips élastiques, des pinces ou analogues.

6. Dispositif de support pour marchandises selon l'une des revendications 1 à 5, caractérisé en ce que les éléments de retenue à enfichage (10, 14 à 18), qui sont fixés sur le fond de support (2), sont constitués par des moules à pâtisserie originaux.

7. Dispositif de support pour marchandises selon l'une des revendications 1 à 6, caractérisé en ce que l'on prévoit, comme élément de retenue, un élément rapporté (21), qui est ou peut être équipé d'au moins un dispositif (27, 27′, 28) de retenue des marchandises, situé au-dessus du plan du fond de support.

8. Dispositif de support pour marchandises selon la revendication 7, caractérisé en ce que l'élément rapporté (21) possède une branche, qui s'appuie sur le fond de support (2), et au moins une branche (23) qui est superposée à la précédente en en étant distante et comporte le dispositif de retenue des marchandises.

9. Dispositif de support pour marchandises selon la revendication 8, caractérisé en ce que l'élément rapporté (21) est réalisé sous la forme d'une console de support approximativement en forme de U.

10. Dispositif de support pour marchandises selon la revendication 8 ou 9, caractérisé en ce que les branches en U (22, 23) de l'élément rapporté (21) sont inclinées d'une manière correspondant à l'inclinaison du fond de support (2).

11. Dispositif de support pour marchandises selon l'une des revendications 8 à 10, caractérisé en ce que l'élément rapporté (21) possède, au niveau de ses branches superposées (22, 23), des trous, de préférence des rangées de trous (21′), pour son raccordement au fond de support et pour le raccordement du dispositif de retenue des marchandises.

12. Dispositif de support pour marchandises selon l'une des revendications 1 à 11, caractérisé en ce que le fond de support perforé (2) est fixé sur un chevalet formé d'un fil.

13. Dispositif de support pour marchandises selon la revendication 12, caractérisé en ce que le chevalet formé d'un fil est constitué par des cadres parallèles au support (3), qui sont disposés à une certaine distance réciproque latérale et comportent des fils de support (4) qui portent le fond de support (2) et sont inclinés avec la même inclinaison que le fond.

14. Dispositif de support pour marchandises selon la revendication 12 ou 13, caractérisé en ce qu'une barrette frontale (8) et disposée sur le bord avant du fond de support.

15. Dispositif de support pour marchandises selon l'une des revendications 1 à 14, caractérisé en ce qu'il comporte des organes de raccordement (33) permettant le raccordement à une paroi, de préférence une paroi (31) d'un rayonnage.

16. Dispositif de support pour marchandises selon la revendication 15, caractérisé en ce que les organes de raccordement (33) comportent des crochets (37) ou analogues, pouvant être raccordés à une paroi (21) d'un rayonnage et agencés sous la forme d'une paroi perforée.

17. Dispositif de support pour marchandises selon la revendication 15 ou 16, caractérisé en ce que les organes de raccordement (33) sont disposés de manière à être déplaçables dans la direction latérale sur le dispositif de support pour marchandises (1).

18. Dispositif de support pour marchandises selon la revendication 17, caractérisé en ce que les organes de raccordement (33) sont guidés au moyen d'oeillets (34) sur une traverse arrière (35) du cadre du dispositif de support pour marchandises.

19. Dispositif de support pour marchandises selon l'une des revendications 1 à 18, caractérisé en ce qu'il forme le fond d'un rayonnage à fonds multiples, dont la paroi est réalisée sous la forme d'une paroi perforée.

20. Dispositif de support pour marchandises selon l'une des revendications 7 à 11, caractérisé en ce que l'élément rapporté (21) est constitué par une tôle perforée, qui correspond à la tôle perforée du fond de support (2).

21. Dispositif de support pour marchandises selon l'une des revendications 1 à 20, caractérisé en ce que la tôle perforée, qui constitue le fond de support (2), forme simultanément une paroi arrière (2") du dispositif de support pour marchandises.
